# EUROPÄISCHE PATENTSCHRIFT

(11) **EP 0 120 258 B1**
(45) Veröffentlichungstag und Bekanntmachung des Hinweises auf die Patenterteilung: **22.03.1989**
(21) Anmeldenummer: 84101475.6
(22) Anmeldetag: 13.02.1984
(51) Int. Cl.: H01H 47/04

(54) **Energiesparschaltung**
Energy economising circuit
Circuit économiseur d'énergie

(30) Priorität: 25.02.1983 DE 3306761
(43) Veröffentlichungstag der Anmeldung: 03.10.1984
(73) Patentinhaber: SIEMENS AKTIENGESELLSCHAFT, 80333 München (DE)
(72) Erfinder: Stieglbauer, Walter, Dipl.-Ing., D-8374 Viechtach (DE); Ott, Hans, D-8400 Regensburg (DE)

(56) Entgegenhaltungen:
- DE-A- 2 929 261
- DE-A- 3 027 183
- FR-A- 1 227 218
- US-A- 3 975 666

## Beschreibung

Die Erfindung bezieht sich auf eine Energiesparschaltung für elektrische Geräte, die bei einem bestimmten, relativ hohen Leistungsbedarf bei der Einschaltung mit einer relativ niedrigen Betriebsleistung auskommen sollen, wie sie im einzelnen im Gattungsbegriff des Patentanspruchs 1 angegeben ist. Eine solche Gleichspannungsquelle arbeitet auf einen zum elektrischen Gerät parallel angeordneten ersten Kondensator, wobei in Reihe zum Gerät ein erstes Schaltglied liegt, das mit einer Verzögerungsschaltung verbunden ist, die ein Zeitglied aufweist. Dabei ist ein zweiter Kondensator das Zeitglied der Verzögerungsschaltung, die das Laden des ersten Kondensators bestimmt, indem die Kapazität des zweiten Kondensators nach einer zum Laden des ersten Kondensators ausreichenden Zeitspanne ab Einschalten der Spannungsquelle die Verzögerungsschaltung ein Signal abgibt, das das erste Schaltglied stromführend schaltet. Eine derartige Schaltung nach Gattungsbegriff ist bekannt (DE-A-2929261).

Bei der bekannten Schaltung zur Betätigung eines Relais (DE-A-2 929 261) wird sowohl der Ladestrom zum ersten Kondensator als auch der Betriebsstrom für das Relais bei einem Begrenzungswiderstand gezogen, der aus einer Gleichspannungsquelle mit einer einzigen Spannungsebene den verminderten Betriebsstrom liefert. An diesem Begrenzungswiderstand entstehen daher ständig Verluste.

Der Erfindung liegt die Aufgabe zugrunde, eine Energiesparschaltung der geschilderten Art zu entwickeln, die nach Einschalten eines Stromkreises zunächst für eine bestimmte Zeitspanne einen relativ hohen Leistungsbedarf bei der Einschaltung befriedigt und danach eine relativ niedrige Betriebsleistung liefert und bei der der Betriebsstrom bzw. Haltestrom nahezu ohne ohmsche Verluste bereitgestellt wird.

Die Lösung der geschilderten Aufgabe erfolgt erfindungsgemäß durch eine Energiesparschaltung nach Anspruch 1. Die Sekundärwicklung mit der größeren Windungszahl liefert dabei den größten Teil der Ladung für den ersten Kondensator bei einer hohen Ladespannung. Die Sekundärwicklung, die die niedrigere Windungszahl aufweist, ist über den Gleichrichter direkt mit der Parallelschaltung aus elektrischem Gerät und erstem Kondensator verbunden, so daß sie den größten Teil des niedrigeren Betriebsstromes für das elektrische Gerät liefert. Diese Sekundärwicklung sorgt auf niedrigerem Spannungsniveau also für einen hohen Ladestrom im ersten Aufladungsbereich des zweiten Kondensators und damit während der ersten Aufladezeit für eine steile Ladekurve.

Mit der Leitungsverknüpfung zwischen Gleichspannungsquelle und erstem Kondensator ist der Netzausfalldetektor verbunden, der außerdem mit einem einstellbaren Bezugspotential in Verbindung steht und dann, wenn nach einem Vergleich das Potential an der Leitungsverknüpfung kleiner als das Bezugspotential ist, die Verzögerungsschaltung reaktiviert, indem er den zweiten Kondensator für die Dauer eines verminderten Potentials an der Leitungsverknüpfung entlädt, wodurch die Verzögerungsschaltung dann ihrer Funktion nach wieder einsetzbar ist.

Die Verzögerungsschaltung, die insbesondere nach Anspruch 2 aufgebaut sein kann, bewirkt in an sich bekannter Weise, daß nach dem Einschalten der Spannungsquelle die gesamte abgegebene Energie dem ersten Kondensator zufließt. Dazu hält die Verzögerungsschaltung das in Reihe mit dem elektrischen Gerät angeordnete erste Schaltglied für eine angemessen gewählte Zeitspanne stromlos. Wenn das erste Schaltglied leitend geschaltet wird, liefert der erste Kondensator den Einschaltstromstoß, wonach der Betrieb des elektrischen Gerätes im wesentlichen von der zweiten Sekundärwicklung mit der niedrigeren Windungszahl mit Betriebsstrom versorgt wird. Am strombegrenzenden Widerstand kann dabei von der Gleichspannung auf höherem Spannungsniveau, die von der Sekundärwicklung mit der höheren Windungszahl gewonnen wird, kaum Verlustleistung entstehen.

Bei der bekannten Einrichtung zur Betätigung eines Relais (DE-A-2 929 261) wird dagegen sowohl der Ladestrom für den ersten Kondensator als auch der Betriebsstrom für das Relais, also für das elektrische Gerät, über einen Begrenzungswiderstand von einer Spannungsquelle für ein Spannungsniveau bezogen, so daß auch während des Betriebs des elektrischen Geräts ständig erhebliche Verlustleistung anfällt. Eine bekannte Schaltungsanordnung (DE-A-3 027 183), die den Einschaltstromstoß von einer ersten Spannungsquelle auf höherem Spannungsniveau liefert und den Betriebsstrom bzw. Haltestrom aus einer zweiten Quelle auf niedrigerem Spannungsniveau bereitstellt, ist für die Umschaltung eine eigene Thyristorsteuerung erforderlich. Für diese und für die zwei Spannungsquellen, die aus einem Netz versorgt werden, ist eine verhältnismäßig aufwendige Schaltung erforderlich. Bei der Energiesparschaltung nach der Erfindung werden bei einem einfachen Schaltungsaufbau der eingangs geschilderten Art dagegen die Verluste im Betrieb deutlich gesenkt und der Aufwand hinsichtlich der bekannten Quelle mit zwei Spannungsebenen deutlich vermindert.

Nach einem Netzspannungsausfall oder nach Ausschalten der Anlage wird diese durch den Netzausfalldetektor rasch wieder betriebsbereit. Nach einem kurzzeitigen Ausschalten des Gerätes kann auf den Kondensatoren eine Restladung verbleiben, wobei eine Restladung auf dem zweiten Kondensator im RC-Glied der Verzögerungsschaltung zur Folge hat, daß die Verzögerungsschaltung den Anforderungen nicht genügen könnte. Dann wäre die durch die Aufladezeit des zweiten Kondensators bestimmte Verzögerungszeit kleiner als vorausgesetzt, so daß der erste Kondensator nicht vollständig aufgeladen werden könnte und die auf ihm gespeicherte Energie nicht ausreichte, um das elektrische Gerät einzuschalten. Durch den Netzausfalldetektor wird das verhindert. Wenn an der Leitungsverknüpfung zwischen Quelle und erstem Kondensator ein kleineres Potential als das Referenzpotential am zweiten Komparator registriert wird, schaltet der Ausgang des zweiten Komparators auf Bezugspotential. Eine Verbindungsleitung zum RC-Glied der Verzögerungsschaltung zieht dann über eine Diode die Ladung vom zweiten Kondensator ab, so daß er beim erneuten Einschalten des Gerätes vollständig entladen ist. Die Verzögerungsschaltung ist dadurch reaktiviert. Der Netzausfalldetektor kann dabei im einzelnen nach Patentanspruch 3 aufgebaut sein.

Der Wirkungsgrad der Energiesparschaltung läßt sich noch verbessern, wenn dafür gesorgt wird, daß keinerlei Betriebsstrom über den Begrenzungswiderstand zum elektrischen Gerät gelangt. Das läßt sich durch ein zweites Schaltglied nach Patentanspruch 4 erreichen, das zwischen dem der Sekundärwicklung mit der höheren Windungszahl des Transformators nachgeschalteten Gleichrichter und dem ohmschen Widerstand angeordnet ist. Das zweite Schaltglied wird dabei von der Verzögerungsschaltung gesteuert.

Die Erfindung soll anhand eines in der Zeichnung grob schematisch wiedergegebenen Ausführungsbeispiels näher erläutert werden.

In der Zeichnung ist die erfindungsgemäße Energiesparschaltung veranschaulicht.

Ein elektrisches Gerät 1, das einen hohen Leistungsbedarf beim Einschalten und eine niedrige Betriebsleistung benötigt, befindet sich in einem gleichgerichteten Stromkreis, der von einer leistungsschwachen Spannungsquelle 4 gespeist wird. Ein erstes Schaltglied 5, im besonderen ein npn-Transistor, ist in Reihe mit dem Gerät 1, ein erster Kondensator 3 parallel zu dem Gerät 1 geschaltet. Das erste Schaltglied 5 ist über einen Abgriff zwischen zwei ohmschen Widerständen 25 und 26 mit einer Verzögerungsschaltung 6 verbunden und wird von dieser gesteuert.

Die Verzögerungsschaltung 6 beinhaltet einen ersten Komparator 9, dessen negativer Eingang 91 über einen Spannungsteiler 18 mit der Spannungsquelle 4 zur Erzeugung eines Referenzpotentials verbunden ist. Der positive Eingang 92 steht über ein RC-Glied 10 mit der Spannungsquelle 4 in Verbindung. Das RC-Glied 10 setzt sich aus einem ohmschen Widerstand 11 und einem zweiten Kondensator 12 zusammen, der mit seiner Aufladezeit die Verzögerungsdauer bestimmt. Der Ausgang 93 des ersten Komparators 9 liegt auf Bezugspotential bis infolge des Aufladens des zweiten Kondensators 12 das Potential am positiven Eingang 92 des ersten Komparators 9 das Potential am negativen Eingang 91 überschreitet. Dann wird, gegenüber dem Einschalten der Spannungsquelle 4 verzögert, ein Signal abgegeben. Über eine Verbindungsleitung wird das Signal dem ersten Schaltglied 5 zugeleitet, das dann die Versorgungsleitung des elektrischen Gerätes 1 stromführend schaltet.

An eine Leitungsverknüpfung 19 zwischen Spannungsquelle 4 und erstem Kondensator 3 ist ein Netzausfalldetektor 7 angeschlossen. Dieser beinhaltet einen zweiten Komparator 8, dessen positiver Eingang 82 mit der Leitungsverknüpfung 19 über einen ohmschen Widerstand 21 und dessen negativer Eingang 81 mit der Spannungsquelle 4 über einen Spannungsteiler 20 in Verbindung steht. Sein Ausgang 83 ist über eine in Gegenrichtung durchlässige Diode 17 mit dem RC-Glied 10 der Verzögerungsschaltung 6 verknüpft. Eine weitere Verknüpfung des Netzausfalldetektors 7 mit der Verzögerungsschaltung 6 ist eine Verbindung zwischen dem Ausgang 93 des ersten Komparators 9 und dem positiven Eingang 82 des zweiten Komparators 8 über einen dritten Kondensator 22 in Reihe mit einem ohmschen Widerstand 23.

Wenn das Potential am positiven Eingang 82 des zweiten Komparators 8 kleiner ist als das Potential am negativen Eingang 81, liegt der Ausgang 83 auf Bezugspotential. Dadurch wird der zweite Kondensator 12 des RC-Gliedes 10 über die Diode 17 entladen.

Ein Absinken des Potentials am positiven Eingang 82 des zweiten Komparators 8 kann aufgrund eines Absinkens des Potentials an der Leitungsverknüpfung 19 erfolgen, was bei einem Netzspannungsausfall wie auch beim Ausschalten der Anlage erfolgt.

Die Stromversorgung für die Komparatoren 8 und 9 ist der Übersichtlichkeit wegen nicht dargestellt. Komparatoren benötigen bekanntlich dauernd eine Betriebsspannung, um arbeiten zu können. Sie darf eine Mindestbetriebsspannung nicht unterschreiten, da die Komparatoren sonst funktionslos oder in ihren Funktionen unkontrolliert würden. Für Komparatoren ist daher eine Gleichspannung bereitzustellen, die nicht unter eine Mindestspannung absinkt. Wenn die Gleichspannungsquelle 15 als Einweggleichrichtung veranschaulicht ist, so kann ein hinsichtlich der Versorgungsleitung vom Gleichrichter 15 zum Netzausfalldetektor 7 ohnehin vorhandener Glättungskondensator verhindern, daß die pulsierende Gleichspannung den für die Komparatoren zulässigen Wert unterschreitet.

Auch ein Sprung von High nach Bezugspotential am Ausgang 93 des ersten Komparators 9 kann über den dritten Kondensator 22 und den ohmschen Widerstand 23 den positiven Eingang 82 des zweiten Komparators 8 erreichen und das Potential dort kurzzeitig noch weiter herabzusetzen. Dieser Sprung wird ausgelöst, wenn beim Entladen des zweiten Kondensators 12 im RC-Glied 10 durch den zweiten Komparator 8 das Potential am zweiten Kondensator 12, das auch am positiven Eingang 92 des ersten Komparators 9 liegt, das Potential am negativen Eingang 91 unterschreitet.

Es wird somit gewährleistet, daß der Kondensator 12 auch dann vollständig entladen wird, wenn die Netzspannung kurz nach dem Ansprechen des Netzausfalldetektors 7 zurückkehrt.

Die Spannungsquelle 4 weist einen Transformator 24 mit zwei differierende Windungszahlen aufweisenden Sekundärwicklungen 13 und 14 auf. Die Windungszahlen sind dabei so gewählt, daß die induzierten Spannungen um einen Faktor von etwa 4 bis 6 differieren. An beide Sekundärwicklungen 13 und 14 sind separate Gleichrichter 15 und 16 angeschlossen. Die Sekundärwicklung 13 mit der größeren Windungszahl ist über einen der Strombegrenzung dienenden ohmschen Widerstand 2 mit der Leitungsverknüpfung 19 verbunden. Über diese Verbindung fließt der größte Teil des Ladestromes für den ersten Kondensator 3.

Darüber hinaus steht die Sekundärwicklung 13 mit dem RC-Glied 10 der Verzögerungsschaltung 6 in Verbindung. Auch der negative Eingang 91 des ersten Komparators 9 ist über den Spannungsteiler 18, und der negative Eingang 81 des zweiten Komparators 8 über den Spannungsteiler 20, mit der Sekundärwicklung 13 zur Erzeugung der Referenzpotentiale verbunden.

Die Sekundärwicklung 14 mit der kleineren Windungszahl ist über den Gleichrichter 16 mit der Leitungsverknüpfung 19 verbunden. Sie liefert den größeren Teil des niedrigen Betriebsstromes für das elektrische Gerät 1.

Eine Weiterbildung der Erfindung verbessert den Wirkungsgrad weiterhin, indem sie Verluste begrenzt, und sieht dazu ein zweites Schaltglied 27 vor, das zwischen dem der Sekundärwicklung 13 mit der höheren Windungszahl zugeordneten Gleichrichter 15 und dem ohmschen Widerstand 2 angeordnet ist. Das zweite Schaltglied 27 kann insbesondere ein pnp-Transistor sein. Die Basis des zweiten Schaltgliedes 27 steht über einen ohmschen Widerstand 29 und eine Zenerdiode 28 mit der Verzögerungsschaltung 6 in Verbindung, so daß ein Signal der Verzögerungsschaltung 6 den Emitter-Kollektor-Strom und damit die Verbindung zwischen dem Gleichrichter 15 und dem ohmschen Widerstand 2 unterbricht. Dadurch wird die nur zum Laden des ersten Kondensators 3 benötigte höhere Spannung gegen Bezugspotential der Sekundärwicklung 13 nach erfolgtem Laden unterbrochen.

## Patentansprüche

1. Energiesparschaltung für elektrische Geräte (1), die bei einem bestimmten, relativ hohen Leistungsbedarf bei der Einschaltung mit einer relativ niedrigen Betriebsleistung auskommen sollen, wozu das elektrische Gerät (1) mit einer leistungsschwachen Gleichspannungsquelle (4) verbunden ist und parallel zu einem ersten Kondensator (3) sowie in Reihe zu einem ersten Schaltglied (5) liegt, das mit einer einen zweiten Kondensator (12) als Zeitglied aufweisenden Verzögerungsschaltung (6) verbunden ist und von dieser gesteuert wird, indem nach einer durch die Kapazität des zweiten Kondensators (12) bestimmbaren, zum Laden des ersten Kondensators (3) ausreichenden Zeitspanne ab dem Einschalten der Spannungsquelle (4) ein von der Verzögerungsschaltung (6) abgegebenes Signal das erste Schaltglied (5) stromführend schaltet, dadurch gekennzeichnet,
- daß die Gleichspannungsquelle (4) einen Transformator (24) mit zwei in ihrer Windungszahl unterschiedlichen Sekundärwicklungen (13, 14) enthält, die zusammen mit jeweils nachgeschalteten Gleichrichtern (15, 16) aus der zugeführten Netzspannung zwei in ihrer Höhe um einen Faktor von etwa 4 bis 6 differierende Gleichspannungen formen,
- daß die Sekundärwicklung (13), die die größere Windungszahl aufweist, über den ihr nachgeschalteten Gleichrichter (15) und über einen der Strombegrenzung dienenden ohmschen Widerstand (2) mit der Parallelschaltung aus elektrischem Gerät (1) und erstem Kondensator (3) verbunden ist, so daß sie den größten Teil der Ladung für den ersten Kondensator (3) liefert,
-daß die Sekundärwicklung (14), die die niedrigere Windungszahl aufweist, über den Gleichrichter (16) direkt mit der Parallelschaltung aus elektrischem Gerät (1) und erstem Kondensator (3) verbunden ist, so daß sie den größten Teil des niedrigeren Betriebsstromes für das elektrische Gerät (1) liefert
- und daß mit einer Leitungsverknüpfung (19) zwischen Gleichspannungsquelle (4) und erstem Kondensator (3) ein Netzausfalldetektor (7) verbunden ist, der außerdem mit einem einstellbaren Bezugspotential in Verbindung steht und dann, wenn nach einem Vergleich das Potential an der Leitungsverknüpfung (19) kleiner als das Bezugspotential ist, die Verzögerungsschaltung (6) reaktiviert, indem er den zweiten Kondensator (12) für die Dauer eines verminderten Potentials an der Leitungsverknüpfung (19) entlädt, wodurch die Verzögerungsschaltung (6) dann ihrer Funktion nach wieder einsetzbar ist.

2. Energiesparschaltung nach Anspruch 1, dadurch gekennzeichnet, daß die Verzögerungsschaltung (6) einen ersten Komparator (9) beinhaltet, dessen negativer Eingang (91) mit der Spannungsquelle (4) über einen Spannungsteiler (18) zur Erzeugung eines Referenzpotentials verbunden ist und dessen positiver Eingang (92) mit der Spannungsquelle (4) über ein RC-Glied (10), bestehend aus einem ohmschen Widerstand (11) und einem zweiten Kondensator (12), der mit seiner Aufladezeit die Verzögerungsdauer bestimmt, in Verbindung steht, wobei nach dem Einschalten der Spannungsquelle (4) der Ausgang (93) des ersten Komparators (9) auf Bezugspotential liegt bis infolge des Aufladens des zweiten Kondensators (12) das Potential am positiven Eingang (92) des ersten Komparators (9) das Potential am negativen Eingang (91) überschreitet und am Ausgang (93) dann ein verzögertes Signal an das erste Schaltglied (5) abgebbar ist.

3. Energiesparschaltung nach Anspruch 2, dadurch gekennzeichnet,
- daß der Netzausfalldetektor (7) einen zweiten Komparator (8) aufweist, dessen negativer Eingang (81) mit der Spannungsquelle (4) über einen Spannungsteiler (20) zur Erzeugung eines Referenzpotentials verbunden ist, dessen positiver Eingang (82) mit der Leitungsverknüpfung (19) über einen ohmschen Widerstand (21) in Verbindung steht und dessen Ausgang (83) mit dem RC-Glied (10) der Verzögerungsschaltung (6) über eine in Gegenrichtung durchlässige Diode (17) verbunden ist, wobei nach einem Absinken der Netzspannung, das ein Absinken des Potentials an der Leitungsverknüpfung (19) und des Potentials am positiven Eingang (82) des zweiten Komparators (8) unter das Referenzpotential zur Folge hat, der Ausgang (83) des zweiten Komparators (8) so lange auf Bezugspotential liegt, wie das Potential am positiven Eingang (82) das Potential am negativen Eingang (81) unterschreitet, wodurch die Ladung des zweiten Kondensators (12) des RC-Gliedes (10) über die Diode (17) ableitbar ist,
- und daß der positive Eingang (82) des zweiten Komparators (8) außerdem mit dem Ausgang (93) des ersten Komparators (9) über einen dritten Kondensator (22) _{'}und einen ohmschen Widerstand (23) in Verbindung steht, wobei nach einem Wiederanstieg der Netzspannung, erfolgend bevor im RC-Glied (10) der zweite Kondensator (12) vollständig entladen ist, ein am Ausgang (93) des ersten Komparators (9) auftretender Sprung von High nach Bezugspotential über den dritten Kondensator (22) und den ohmschen Widerstand (23) dem positiven Eingang (82) des zweiten Komparators (8) zuführbar ist, der dort so lange das Potential auf einen Wert kleiner als das Referenzpotential am negativen Eingang (81) reduziert, bis der zweite Kondensator (12) vollständig entladen ist.

4. Energiesparschaltung nach Anspruch 1, dadurch gekennzeichnet,
- daß ein zweites Schaltglied (27) zwischen dem der Sekundärwicklung (13) mit der höheren Windungszahl des Transformators (24) nachgeschalteten Gleichrichter (15) und dem ohmschen Widerstand (2) angeordnet ist,
- und daß das zweite Schaltglied (27) über einen ohmschen Widerstand (29) und eine Zenerdiode (28) mit der Verzögerungsschaltung (6) so verbunden ist, daß ein Ausgangssignal der Verzögerungsschaltung (6) den Emitter-Kollektor-Strom durch das zweite Schaltglied (27) unterbricht.

## Claims

1. Energy economising circuit for electrical apparatus (1), which, when there is a specific, relatively high power demand, are to manage, when switched on, with a relatively low operating power, for which purpose the electrical apparatus (1) is connected to a low power direct voltage source (4) and is positioned in parallel with a first capacitor (3) and in series with a first switch element (5), which is connected to a delay circuit (6) having a second capacitor (12) as a timing element and is controlled by the latter, wherein, after a period of time which can be determined by the capacitance of the second capacitor (12) and is sufficient to charge the first capacitor (3) following the switching on of the voltage source (4), a conducting signal emitted by the delay circuit (6) actuates the first switch element (5), characterised in that
- the direct voltage source (4) contains a transformer (24) with two secondary windings (13, 14) which differ in their turns number and which, together with respective downstream rectifiers (15, 16), form from the conducted supply voltage two direct voltages which differ in their magnitude by a factor of about 4 to 6,
- the secondary winding (13) having the larger turns number is connected, via the rectifier (15) downstream of it and via an ohmic resistor (2) which serves to limit the current, to the parallel circuit comprising the electrical apparatus (1) and first capacitor (3), so that it delivers the greatest part of the charge for the first capacitor (3),
- in that the secondary winding (14) having the lower turns number is directly connected via the rectifier (16) to the parallel circuit comprising the electrical apparatus (1) and first capacitor (3), so that it delivers the greatest part of the low operating current for the electrical apparatus (1),
- and a power failure detector (7) is connected to a junction (19) between the direct current source (4) and first capacitor (3), and is moreover connected to an adjustable reference potential, and if, after a comparison, the potential at the junction (19) is smaller than the reference potential, the delay circuit (6) reactivates by discharging the second capacitor (12) for the duration of a reduced potential at the junction (19), whereby the delay circuit (6) can then be adjusted once more according to its function.

2. Energy economising circuit according to claim 1, characterised in that the delay circuit (6) contains a first comparator (9), whose negative input (91) is connected via a voltage divider (18) to the voltage source (4) in order to produce a reference potential, and whose positive input (92) is connected to the voltage source (4) via an RC element (10) comprising an ohmic resistor (11) and a second capacitor (12) which determines the delay interval by means of its charge time, wherein, after the voltage source (4) has been switched on, the output (93) of the first comparator (9) is at reference potential until, in consequence of the charging of the second capacitor (12), the potential at the positive input (92) of the first capacitor (9) exceeds the potential at the negative input (91) and a delayed signal to the first switch element (5) can then be emitted at the output (93).

3. Energy economising circuit according to claim 2, characterised in that
- the power failure detector (7) has a second comparator (8), whose negative input (81) is connected via a voltage divider (20) to the voltage source (4) in order to produce a reference potential, whose positive input (82) is connected via an ohmic resistor (21) to the junction (19), and whose output (83) is connected to the RC element (10) of the delay circuit (6) via a diode (17) which is conductive in the opposite direction, whereby, after a lowering of the supply voltage, which causes a lowering of the potential at the junction (19) and of the potential at the positive input (82) of the second comparator (8) to less than the reference potential, the output (83) of the second comparator (8) is at reference potential for as long as the potential at the positive input (82) is below the potential at the negative input (81), whereby the charge of the second capacitor (12) of the RC element (10) can be discharged via the diode (17),
- and that the positive input (82) of the second comparator (8) is moreover connected to the output (93) of the first comparator (9) via a third capacitor (22) and an ohmic resistor (23), whereby, after a further raising of the supply voltage, which occurs before the second capacitor (12) is fully discharged in the RC element (10), a surge from high towards the reference potential, which arises at the output (93) of the first comparator (9), can be conducted to the positive input (82) of the second comparator (8) via the third capacitor (22) and the ohmic resistor (23), whereby this surge reduces the potential there to a value which is smaller than the reference potential at the negative input (81), until the second capacitor (12) is completely discharged.

4. Energy economising circuit according to claim 1, characterised in that
- a second switch element (27) is arranged between the rectifier (15), connected downstream of the secondary winding (13) with the higher turns number of the transformer (24), and the ohmic resistor (2),
- and the second switch element (27) is connected via an ohmic resistor (29) and a Zener diode (28) to the delay circuit (6) so that an output signal of the delay circuit (6) breaks the emitter-collector current through the second switch element (27).

## Revendications

1. Montage économiseur d'énergie pour appareils électriques (1) qui absorbent une puissance déterminée, relativement élevée, à l'enclenchement et doivent pouvoir fonctionner ensuite avec une puissance de service relativement faible, l'appareil électrique (1) étant relié, à cet effet, à une source de tension continue (4) de faible puissance et étant monté en parallèle avec un premier condensateur (3) et en série avec un premier élément de commutation (5) qui est relié à un circuit de temporisation (6) présentant un deuxième condensateur (12) en tant qu'élément de retard et est commandé par ce circuit, du fait que, après un laps de temps pouvant être fixé par la capacité du deuxième condensateur (12) et qui suffit à la charge du premier condensateur (3) à partir de l'enclenchement de la source de tension, un signal délivré par le circuit de temporisation (6) fait passer le premier élément de commutation (5) à l'état conducteur, caractérisé en ce
- que la source de tension continue (4) comporte un transformateur (24) avec deux enroulements secondaires (13, 14) dont les nombres de spires diffèrent et qui forment à partir de la tension secteur appliquée, ensemble avec des redresseurs (15, 16) prévus à leur suite, deux tensions continues dont l'amplitude diffère d'un facteur d'environ 4 à 6,
-que l'enroulement secondaire (13) présentant le plus grand nombre de spires est relié, à travers le redresseur (15) prévu à sa suite et à travers une résistance ohmique (2) servant à la limitation du courant, au montage en parallèle de l'appareil électrique (1) et du premier condensateur (3), de manière qu'il fournisse la majeure partie de la charge pour le premier condensateur (3),
- que l'enroulement secondaire (14) présentant le plus faible nombre de spires est relié directement, à travers le redresseur (16), au montage parallèle de l'appareil électrique (1) et le premier condensateur (3), de manière qu'il fournisse la majeure partie du courant de service, plus faible, pour l'appareil électrique (1) et
- qu'un détecteur (7) de défaillance de la tension secteur est relié à un noeud de conducteurs (19) entre la source de tension continue (4) et le premier condensateur (3), détecteur qui est relié, en outre, à un potentiel repère réglable et qui, lorsque le potentiel au noeud (19) est inférieur au potentiel repère à la suite d'une comparaison, réactive le circuit de temporisation (6), du fait qu'il décharge le deuxième condensateur (12) pour la durée d'un potentiel réduit au noeud (19), de sorte que le circuit de temporisation (6) peut ensuite fonctionner de nouveau.

2. Montage selon la revendication 1, caractérisé en ce que le circuit de temporisation (6) comporte un premier comparateur (9) dont l'entrée négative (91) est reliée à la source de tension (4) à travers un diviseur de tension (18) en vue de la génération d'un potentiel de référence et dont l'entrée positive (92) est reliée à la source de tension (4) à travers un couplage RC (10), constitué d'une résistance ohmique (11) et d'un deuxième condensateur (12), lequel détermine la durée du retard par son temps de charge, la sortie (93) du premier comparateur (9) présentant le potentiel repère, à la suite de l'enclenchement de la source de tension (4), jusqu'à ce que, sous l'effet de la charge du deuxième condensateur (12), le potentiel à l'entrée positive (92) du premier comparateur (9) dépasse le potentiel à l'entrée négative (91) et que la sortie (93) puisse alors délivrer un signal retardé au premier élément de commutation (5).

3. Montage selon la revendication 2, caractérisé en ce
- que le détecteur (7) de défaillance de la tension secteur comporte un second comparateur (8) dont l'entrée négative (81) est reliée à la source de tension (4) à travers un diviseur de tension (20) en vue de la génération d'un potentiel de référence, dont l'entrée positive (82) est reliée au noeud de conducteurs (19) à travers une résistance ohmique (21) et dont la sortie (83) est reliée au couplage RC (10) du circuit de temporisation (6) à travers une diode (17) passante en sens inverse, l'abaissement de la tension secteur, provoquant l'abaissement du potentiel sur le noeud (19) et du potentiel sur l'entrée positive (82) du second comparateur (8) au-dessous du potentiel repère, faisant passer la sortie (83) du second comparateur (8) au potentiel repère pendant le temps que le potentiel à l'entrée positive (82) est inférieur au potentiel à l'entrée négative (81), avec le résultat que la charge du deuxième condensateur (12) du couplage RC (10) peut être évacuée à travers la diode (17) et
- que l'entrée positive (82) du second comparateur (8) est reliée, en outre, à la sortie (93) du premier comparateur (9), à travers un troisième condensateur (22) et une résistance ohmique (23), une brusque variation du potentiel «haut» au potentiel repère sur la sortie (93) du premier comparateur (9), à la suite d'une remontée de la tension secteur avant que le deuxième condensateur (12) dans le couplage RC (10) ne soit complètement déchargé, pouvant être transmise à travers le troisième condensateur (22) et la résistance ohmique (23) à l'entrée positive (82) du second comparateur (8) et maintenant le potentiel sur cette entrée à une valeur inférieure au potentiel de référence sur l'entrée négative (81), jusqu'à ce que le deuxième condensateur (12) soit complètement déchargé.

4. Montage selon la revendication 1, caractérisé en ce
- qu'un second élément de commutation (27) est disposé entre le redresseur (15) monté à la suite de l'enroulement secondaire (13) présentant le plus grand nombre de spires du transformateur (24) et la résistance ohmique (2) et
- que le second élément de commutation (27) est relié au circuit de temporisation (6), à travers une résistance ohmique (29) et une diode Zener (28), de manière qu'un signal de sortie du circuit de temporisation (6) coupe le courant émetteur- collecteur traversant le second élément de commutation (27).
